# EUROPÄISCHE PATENTSCHRIFT

(11) **EP 0 070 014 B1**
(45) Veröffentlichungstag und Bekanntmachung des Hinweises auf die Patenterteilung: **27.11.1985**
(21) Anmeldenummer: 82106173.6
(22) Anmeldetag: 12.07.1982
(51) Int. Cl.: H01R 33/06

(54) **Anzeigeleuchte**
Lampe indicatrice
Indicator lamp

(30) Priorität: 15.07.1981 DE 8120785 U
(43) Veröffentlichungstag der Anmeldung: 19.01.1983
(73) Patentinhaber: Patent-Treuhand-Gesellschaft für elektrische Glühlampen mbH, 81543 München (DE)
(72) Erfinder: Helbig, Peter, D-7927 Sontheim/Brenz (DE)

## Beschreibung

Die Erfindung bezieht sich auf eine Anzeigeleuchte, die aus einer Kleinglühlampe mit an ihrem Glasquetschfussende herausgeführten Stromzuführungen und aus einem Kunststoff-Sockel besteht, an dem ein Flansch und Nasen angeformt sind, zum bajonettartigen Einbau des Sockels in elektrische Geräte. Der Sockel weist im oberen Teil eine Aussparung zur Aufnahme der Lampe auf sowie zwei Sockelkontakte, an denen die Stromzuführungen angeschweisst sind und die die elektrische Kontaktgabe der Anzeigeleuchte ermöglichen.

Viele Variationen derartiger Anzeigeleuchten befinden sich z.Z. auf dem Markt und werden in vielen Bereichen eingesetzt. Bei einigen Ausführungsformen ist die Lampe im Sockelkörper durch Halte- bzw. Rastelemente an den im Sockelkörper liegenden Enden der Sockelkontakte lagefixiert gehaltert und bei anderen Ausführungsformen durch im Sockelkörper angeformte Führungs- und Rastelemente. Im einen wie im anderen Fall können die Stromzuführungen sowohl mittels Klemmen als auch mittels Schweissen mit den Sockelkontakten verbunden sein.

Allen Ausführungsformen gemeinsam ist die Tatsache, dass die Sockelkontakte in Nuten parallel zur Sockellängsachse angeordnet und deren kontaktierende Enden entsprechend umgebogen sind.

Bei Kontaktierung der Lampe in dem Sockel durch Klemmen ist es möglich, dass sich beispielsweise durch Vibration oder andere Einflüsse die Verbindungsstelle zwischen Stromzuführungen und Sockelkontakten löst und damit die Zuverlässigkeit der Anzeigeleuchte in ihrer Funktionsweise unzureichend ist. Eine Verbesserung der Kontaktierung ist durch Schweissen erreicht worden, wobei jedoch meistens dieser Arbeitsschritt vor dem Einsetzen der Lampe erfolgt und sich beim Einsetzen die Schweissstellen lösen können.

Nach der US-A-3 950 061 ist auch eine Fassung zur Aufnahme von Kleinlampen mit Glassockel bekannt, bei der die Halterung der Lampe durch Kontaktfedern und in der Aufnahmeöffnung angeordnete Rippen erfolgt.

Der Erfindung liegt die Aufgabe zugrunde, eine Anzeigeleuchte zu schaffen, mit der die Fertigungskosten erheblich gesenkt werden können, bei der jedoch trotzdem die Kontaktierung zwischen den Stromzuführungen und den Sockelkontakten während des Betriebs der Anzeigeleuchte zuverlässig gewährleistet ist.

Ein Senken der Fertigungskosten lässt sich durch Materialeinsparung, Verkürzung der Herstellzeit und Verminderung des Ausschusses bei der Fertigung erreichen.

Die gestellte Aufgabe wird mittels der Merkmale des kennzeichnenden Teils des Anspruchs 1 gelöst.

Weitere Einzelheiten ergeben sich aus den abhängigen Ansprüchen.

Ein Ausführungsbeispiel ist in Zeichnungen dargestellt und wird im folgenden näher beschrieben. Es zeigen:
Figur 1 eine teilweise geschnittene Seitenansicht des Sockels der Anzeigeleuchte ohne Lampe und ohne Sockelkontakte,
Figur 1b eine Draufsicht des Sockels nach Figur 1a,
Figur 2a eine teilweise geschnittene Seitenansicht der Anzeigeleuchte und
Figur 2b eine Draufsicht der Anzeigeleuchte nach Figur 2a.

Der in den Figuren dargestellte Sockel 1 einer Anzeigeleuchte besteht aus einem zylinderförmigen Teil 2, das an seinem unteren Ende teilweise von einem Flansch 3 umgeben ist. Dieser Flansch 3 liegt bei eingebauter Anzeigeleuchte beispielsweise unterhalb einer Leiterplatte an, wobei als Gegenhalt zwei einander gegenüberliegende Nasen 4 dienen, die etwas oberhalb des Flansches 3 am zylinderförmigen Teil 2 des Sockels 1 angeformt sind. Unterhalb des Flansches 3 ist am zylinderförmigen Teil 2 ein Haltegriff 5 angeformt, der das Einsetzen und Auswechseln der Anzeigeleuchte erleichtert.

Innerhalb des zylinderförmigen Teils 2 des Sokkels 1 ist eine Aussparung 6 vorgesehen, die sich in drei unterschiedliche Abschnitte gliedert. Von oben her gesehen ist der erste Abschnitt der Aussparung 6 zylinderförmig und weist an seinem Umfang vier parallel zur Sockellängsachse x verlaufende, elastische Stege 7 auf, die für eine richtige Zentrierung und einen festen Sitz der Lampe 8 sorgen.

Der zweite Abschnitt der Aussparung 6 ist in seinem Querschnitt im grossen und ganzen dem Glasquetschfuss 9 der Lampe angepasst, so dass dieser im zweiten Abschnitt der Aussparung 6 verdrehsicher Aufnahme findet. Als Tiefenanschlag dient die Quetschkante der Lampe 8 und die Oberkante 10 des zweiten Abschnitts der Aussparung 6.

Der dritte Abschnitt der Aussparung 6 besteht aus zwei Schrägen 11, an denen beim Einsetzen der Lampe 8 deren Stromzuführungen 12 entlanggleiten und so an ihren vorbestimmten Ort geführt werden.

Die Sockelkontakte 13 der Anzeigeleuchte sind sehr kleine, einfach und billig herzustellende Zungen 14, deren Montage auf einfache Weise mechanisiert werden kann. Die Zungen 14 sind in zwei einander gegenüberliegende Schlitze 15 im Bereich des Flansches 3 gesteckt, wobei aus den Zungen 14 herausgebogene Laschen 16 in zweite Aussparungen 17 in dem Sockel 1 einrasten und somit ein fester Sitz gewährleistet ist. Die Befestigung der Sockelkontakte 13 in den Schlitzen 15 kann aber auch mittels einer an den Sockelkontakten 13 angebrachten Durchreissnietung erfolgen (nicht dargestellt). Durch eine Öffnung 18 in den Zungen 14 sind die Enden der Stromzuführungen 12 der Lampe 8 geführt, umgebogen und mit den Sockelkontakten 13 verschweisst. Das Schweissen bietet gegenüber einer Klemmverbindung den Vorteil, dass es zu keiner Kontaktkorrosion kommen kann.

Die ausserhalb des Sockels 1 liegenden Enden 19 der Sockelkontakte 13 sind etwas nach oben gebogen, wodurch die Sockelkontakte 13 federnd an der Unterseite einer Leiterplatte o.ä. anliegen. Mittels einer geprägten Erhebung 20 an den Enden 19 wird eine gute Kontaktierung der Anzeigeleuchte mit den Leiterbahnen der Leiterplatte gewährleistet.

## Patentansprüche

1. Anzeigeleuchte, bestehend aus einer Kleinglühlampe (8) mit an ihrem Glasquetschfussende (9) herausgeführten Stromzuführungen (12) und einem Kunststoff-Sockel (1), an dem ein Flansch (3) und Nasen (4) angeformt sind, zum bajonettartigen Einbau des Sockels (1) in elektrische Geräte, und der im oberen Teil eine Aussparung (6) zur Aufnahme der Lampe (8) aufweist sowie zwei Sokkelkontakte (13), an denen die Stromzuführungen (12) angeschweisst sind, dadurch gekennzeichnet, dass in der Aussparung (6) des Sockels (1) parallel zur Sockellängsachse (x) elastische Stege (7) angeformt sind, durch die eine Zentrierung und Halterung der Lampe (8) erfolgt, und dass sich im Sockel (1) zwei einander gegenüberliegende, waagrecht angeordnete Schlitze (15) unmittelbar oberhalb des Flansches (3) befinden, in denen die beiden Sockelkontakte (13) befestigt sind.

2. Anzeigeleuchte nach Anspruch 1, dadurch gekennzeichnet, dass der Glasquetschfuss (9) der Lampe (8) in einer schlitzförmigen Aufnahmeöffnung, deren Querschnitt dem des Glasquetschfusses (9) entspricht, in dem Sockel (1) verdrehsicher gelagert ist.

3. Anzeigeleuchte nach Anspruch 1 und 2, dadurch gekennzeichnet, dass sich innerhalb des Sockels (1) und unterhalb der schlitzförmigen Aufnahmeöffnung zwei Schrägen (11) befinden, an denen die Stromzuführungen (12) der Lampe (8) zu den Sockelkontakten (13) hin entlanggeführt sind.

4. Anzeigeleuchte nach Anspruch 1 bis 3, dadurch gekennzeichnet, dass die Sockelkontakte (13) als Zungen (14) mit einem federnd abgebogenen Ende (19) und einer Öffnung (18) zum Durchführen der Stromzuführungen (12) ausgebildet sind.

5. Anzeigeleuchte nach Anspruch 1 bis 4, dadurch gekennzeichnet, dass an den Sockelkontakten (13) ein Mittel zu deren Befestigung in den waagrecht angeordneten Schlitzen (15) vorgesehen ist.

6. Anzeigeleuchte nach Anspruch 5, dadurch gekennzeichnet, dass das Mittel zur Befestigung der Sockelkontakte (13) in den Schlitzen (15) eine aus den Sockelkontakten (13) herausgebogene Lasche (16) ist, die an einer im Sockel (1) vorgesehenen zweiten Aussparung (17) verrastet ist.

7. Anzeigeleuchte nach Anspruch 5, dadurch gekennzeichnet, dass das Mittel zur Befestigung der Sockelkontakte (13) in den Schlitzen (15) eine an den Sockelkontakten (13) angebrachte Durchreissnietung ist.

## Claims

1. A display lamp unit composed of a small incandescent lamp (8) with lead-in wires (12) projecting from the end of the glass press stem (9), and of a plastic base (1) which has integrally formed thereon a flange (3) and lugs (4) for bayonet-like mounting of the base (1) in electrical apparatuses and which is provided in the upper portion with a recess (6) for reception of the lamp (8) and with two base contacts (13) to which the lead-in wires (12) are welded, characterized in that elastic webs (7) are integrally formed in the recess (6) of the base (1) parallel to the longitudinal base axis (x) by which centering and support of the lamp (8) is effected, and two oppositely located horizontal slots (15) are provided in the base (1) immediately above the flange (3) in which the two base contacts (13) are secured.

2. A display lamp unit as claimed in claim (1), characterized in that the glass press stem (9) of the lamp (8) is supported torsionproof in a slot-shaped reception opening whose cross-section corresponds to the cross-section of the glass press stem (9).

3. A display lamp unit as claimed in claims 1 and 2, characterized in that two bevels (11) are provided within the base (1) below the slot-shaped reception opening along which the lead-in wires (12) of the lamp (8) are passed along to the base contacts (13).

4. A display lamp unit as claimed in claims 1 to 3, characterized in that the base contacts (13) are designed as tongues (14) with a resiliently bent-off end (19) and an opening (18) for passing the lead-in wires (12) therethrough.

5. A display lamp unit as claimed in claims 1 to 4, characterized in that a means is provided at the base contacts (13) for securing them in the horizontally disposed slots (15).

6. A display lamp unit as claimed in claim 5, characterized in that the means for securing the base contacts (13) in the slots (15) is a flap (16) bent outwardly from the base contacts (13) and engaging in a second recess (17) provided in the base (1).

7. A display lamp unit as claimed in claim 5, characterized in that the means for securing the base contacts (13) in the slots (15) is a rivet provided at the base contacts (13).

## Revendications

1. Lampe indicatrice consistant en une petite lampe incandescente (8) présentant des conducteurs (12) d'alimentation en courant qui sortent par l'extrémité de son embase en verre comprimé (9), ainsi qu'un culot (1) en matière plastique, sur lequel une collerette (3) et des becs (4) viennent de moulage en vue de l'insertion du type baïonnette dudit culot (1) dans des appareils électriques, et qui comporte, dans sa partie supérieure, un évidement (6) destiné à recevoir la lampe (8), ainsi que deux contacts (13) de culot auxquels les conducteurs (12) d'alimentation en courant sont soudés, caractérisée par le fait que des membrures élastiques (7), venues de moulage dans l'évidement (6) du culot (1) parallèlement à l'axe longitudinal (x) de ce culot, assurent un centrage et une retenue de la lampe (8); et par le fait que deux fentes (15) disposées horizontalement sont opposées l'une à l'autre dans le culot (1), immédiatement au-dessus de la collerette (3), fentes dans lesquelles les deux contacts (13) dudit culot sont fixés.

2. Lampe indicatrice selon la revendication 1, caractérisée par le fait que l'embase en verre comprimé (9) de la lampe (8) est montée dans le culot (1) avec verrouillage anti-rotation, dans une ouverture réceptrice en forme de fente dont la section correspond à celle de ladite embase en verre comprimé (9).

3. Lampe indicatrice selon les revendications 1 et 2, caractérisée par le fait que deux rampes (11) se trouvent à l'intérieur du culot (1) et au-dessous de l'ouverture réceptrice en forme de fente, rampes le long desquelles les conducteurs (12) d'alimentation en courant de la lampe (8) sont guidés afin de gagner les contacts (13) du culot.

4. Lampe indicatrice selon les revendications 1 à 3, caractérisée par le fait que les contacts (13) du culot sont réalisés en tant que languettes (14) munies d'une extrémité (19) rabattue élastiquement et percées d'un orifice (18) en vue du passage traversant des conducteurs (12) d'alimentation en courant.

5. Lampe indicatrice selon les revendications 1 à 4, caractérisée par le fait qu'il est prévu, sur les contacts (13) du culot, un moyen assurant la fixation de ces contacts dans les fentes (15) disposées horizontalement.

6. Lampe indicatrice selon la revendication 5, caractérisée par le fait que le moyen de fixation des contacts (13) du culot dans les fentes (15) consiste en une patte (16) cintrée à l'écart des contacts (13) du culot, encliquetée dans un second évidement (17) prévu dans le culot (1).

7. Lampe indicatrice selon la revendication 5, caractérisée par le fait que le moyen de fixation des contacts (13) du culot dans les fentes (15) consite en un rivetage résistant à l'arrachement et implanté sur lesdits contacts (13) du culot.
